# EUROPÄISCHE PATENTANMELDUNG

(11) **EP 4 786 703 A1**
(43) Veröffentlichungstag der Anmeldung: **05.08.2026**
(21) Anmeldenummer: 26155044.6
(22) Anmeldetag: 29.01.2026
(51) Int. Cl.: E04D 13/17

(54) **FIRSTLÜFTUNG**

(30) Priorität: 29.01.2025 AT 500622025
(71) Anmelder: Grollegg, Gerhard, 8232 Grafendorf bei Hartberg (AT)
(72) Erfinder: Grollegg, Gerhard, 8232 Grafendorf bei Hartberg (AT)
(74) Vertreter: Babeluk Patentanwälte GmbH

(57) **Zusammenfassung**

Die Erfindung betrifft eine Firstlüftung (1000) zur Hinterlüftung eines Daches (700), mit einer Aufsatzkappe (100) und einer im Wesentlichen U-förmigen Unterkonstruktion (200), wobei die Unterkonstruktion (200) zumindest einen Abluftteil (210, 220) mit einer Vielzahl von Durchtrittsöffnungen (230) aufweist, wobei die Aufsatzkappe (100) einstückig ausgebildet und auf dem zumindest einen Abluftteil (210, 220) über zumindest eine Halteleiste anordenbar ist, und wobei der zumindest eine Abluftteil (210) und/oder ein Endbereich (214, 224) des zumindest einen Abluftteils (210, 220) als Halteleiste fungiert.

## Beschreibung

Die Erfindung betrifft eine Firstlüftung zur Hinterlüftung eines Daches, mit einer Aufsatzkappe und einer im Wesentlichen U-förmigen Unterkonstruktion, wobei die Unterkonstruktion zumindest einen Abluftteil mit einer Vielzahl von Durchtrittsöffnungen aufweist.

Die richtige Dachbe- und Dachentlüftung ist wichtig für die Vermeidung von Feuchtigkeit und Schimmelbildung bei einer Dachkonstruktion. Insbesondere spielt die Firstentlüftung eine entscheidende Rolle für ein angenehmes und gesundes Wohnklima.

Die US 2002/194799 A1 offenbart eine Firstlüftung für Ziegeldächer mit einer Unterkonstruktion, welche eine Vielzahl an Lüftungsöffnungen aufweist. Diese Konstruktion besteht aus einer Vielzahl von Einzelteilen, die aufwendig auf dem Dach angeordnet und montiert werden müssen.

Aufgabe der Erfindung ist es auf möglichst einfache Weise eine effektive Dachbeund Entlüftung zu erzielen.

Diese Aufgabe wird erfindungsgemäß dadurch gelöst, dass die Aufsatzkappe einstückig ausgebildet und auf dem zumindest einen Abluftteil über zumindest eine Halteleiste anordenbar ist, wobei der zumindest eine Abluftteil und/oder ein Endbereich des zumindest einen Abluftteils als Halteleiste fungiert. Ein wesentlicher Vorteil der Erfindung besteht darin, dass die Unterkonstruktion auf einfache Weise auf dem Dach montiert werden kann und zum Abschluss die Aufsatzkappe lediglich aufgesteckt werden muss.

Bevorzugterweise ist die Aufsatzkappe über Abstandselemente an dem zumindest einen Abluftteil abgestützt, was insbesondere die Hinterlüftung des Daches weiter verbessert.

In einer ersten Ausführung der Erfindung ist die im Wesentlichen U-förmige Unterkonstruktion aus einem Abluftteil mit Abluftöffnungen in einer Abluftebene sowie einem Abdeckblech gebildet, wobei das Abdeckblech über Entlüftungsöffnungen verfügt, die mit den Abluftöffnungen in Strömungsverbindung stehen. Diese Ausführung der Erfindung hat sich insbesondere für die Montage auf Steildächern, aber auch auf Flachdächern bewährt.

Die Abstandselemente sind hierbei als aufgebogene Laschen des Abluftteils gebildet. Damit sind Abstandselemente und Abluftteil einstückig hergestellt, was die Montage auf dem Dach weiter erleichtert.

Ein wesentlicher Punkt bei der Hinterlüftung bzw. Belüftung von Dächern ist die Vermeidung von Eindringen von Feuchtigkeit in die Dachkonstruktion. Dies wird dadurch verhindert, dass die Abluft labyrinthartig in den Außenbereich abgeführt wird. Hierfür ist in einer ersten Ausführungsvariante der Erfindung vorgesehen, dass das Abdeckblech der Unterkonstruktion im Wesentlichen U-förmig ausgebildet ist und über zwei Befestigungsschenkel auf einem Dach derart anordenbar ist, dass im montierten Zustand auf einem Dach ein erster Hinterlüftungsraum gebildet wird, der über die Entlüftungsöffnungen des Abdeckblechs und den Abluftöffnungen des Abluftteils mit einem zweiten Hinterlüftungsraum in Strömungsverbindung steht, der durch den Abluftteil und der Aufsatzkappe gebildet ist, wobei der zweite Hinterlüftungsraum über die Durchtrittsöffnungen im Abluftteil mit dem Außenbereich des Daches in Strömungsverbindung steht.

Die Befestigung der erfindungsgemäßen Firstlüftung auf einem Dach, insbesondere auf Steildächern, erfolgt in einer ersten Ausführung der Erfindung durch Fixierung der Befestigungsschenkel beispielsweise auf der Dacheindeckung des Daches mittels Befestigungsmittel wie Schrauben und dergleichen.

Alternativ hierzu ist, insbesondere bei Verwendung der erfindungsgemäßen Firstlüftung auf Flachdächern, eine Firstlattenbefestigung vorgesehen, die in dem ersten Hinterlüftungsraum angeordnet ist und über zumindest einen Firstlattenanker verfügt, in dem eine Firstlatte angeordnet ist. Auf dieser Firstlatte ist die Unterkonstruktion der Firstlüftung montiert.

In einer alternativen Ausführung der Erfindung weist die im Wesentlichen U-förmige Unterkonstruktion zwei spiegelgleiche Abluftteile mit einer Vielzahl von Durchtrittsöffnungen auf, die vorzugsweise über zumindest zwei Distanzelemente miteinander verbunden sind. Diese erfindungsgemäße Firstlüftung eignet sich insbesondere zur Montage auf Flachdächern.

Um auch bei dieser Ausführung der Erfindung die labyrinthartige Strömungsführung der Abluft zu gewährleisten, ist vorgesehen, dass im montierten Zustand auf einem Dach die beiden Abluftteile und die in einem Abstand zueinander angeordneten Distanzelemente mit dem Dach einen ersten Hinterlüftungsraum ausbilden, der über den Abstand zwischen den Distanzelementen mit einem zweiten Hinterlüftungsraum in Strömungsverbindung steht, wobei der zweite Hinterlüftungsraum über die Durchtrittsöffnungen der beiden Abluftteile mit dem Außenbereich des Daches in Strömungsverbindung steht.

Eine besonders einfache Fertigung und Montage der erfindungsgemäßen Firstlüftung ist gegeben, wenn die Unterkonstruktion und die Aufsatzkappe sowie die Distanzelemente als Metallprofile aus Blech gefertigt sind.

Im Folgenden wird anhand von nicht-einschränkenden Ausführungsbeispielen mit zugehörigen Figuren die Erfindung näher erläutert. Darin zeigen:
- Fig. 1: eine erste Ausführung der erfindungsgemäßen Firstlüftung in einer perspektivischen Explosionsansicht;
- Fig. 2: die Firstlüftung aus Fig. 1 im zusammengebauten Zustand in einer Querschnittsansicht;
- Fig. 3: die Firstlüftung aus Fig. 1 im zusammengebauten Zustand in einer perspektivischen Ansicht;
- Fig. 4: eine zweite Ausführung der erfindungsgemäßen Firstlüftung in einer perspektivischen Explosionsansicht;
- Fig. 5: die Firstlüftung aus Fig. 4 in einem ersten montierten Zustand in einer Querschnittsansicht;
- Fig. 6: die Firstlüftung aus Fig. 4 in einem zweiten montierten Zustand in einer Querschnittsansicht; und
- Fig. 7: die Firstlüftung aus Fig. 4 im zusammengebauten Zustand in einer perspektivischen Ansicht.

In der Fig. 1 ist in einer Explosionsdarstellung eine erste Ausführungsform der erfindungsgemäßen Firstlüftung 1000 dargestellt, die sich insbesondere zur Verwendung bei Flachdächern eignet.

Die Firstlüftung 1000 weist eine Aufsatzkappe 100 sowie eine Unterkonstruktion 200 auf, wobei die Unterkonstruktion200 im zusammengesetzten Zustand einen im Wesentlichen U-förmigen Querschnitt aufweist, dessen offene Seite dem Dach zugewandt ist (Fig. 2).

Diese Unterkonstruktion 200 besteht aus zwei Abluftteilen 210, 220 mit einer Vielzahl von Durchtrittsöffnungen 230, wobei diese beiden Abluftteile 210, 220 eine erste Seitenwand 210A und eine zweite Seitenwand 220A der Unterkonstruktion 200 und damit die beiden Schenkel der U-förmigen Unterkonstruktion 200 ausbilden. Die beiden Abluftteile 210, 220 weisen jeweils einen ersten Falz 211, 221 sowie einen zweiten Falz 212, 222 auf, wobei zwischen dem ersten Falz 211, 221 und dem zweiten Falz 212, 222 eine Belüftungsebene 213, 223 ausgebildet ist, in der die schlitzförmigen Durchtrittsöffnungen 230 angeordnet sind.

Die beiden Abluftteile 210, 220 sind über eine Vielzahl von Distanzelementen 300 miteinander verbunden, wobei die Distanzelemente 300 über zwei Befestigungsbereiche 301, 302 verfügen, die jeweils an der ersten Seitenwand 210A bzw. an der zweiten Seitenwand 220A der Abluftteile 210, 220 planparallel angeordnet sind und hier über Befestigungsmittel 310, beispielsweise Schrauben oder Nieten an den Abluftteilen 210, 220 befestigt sind. Die Distanzelemente 300 bilden hierbei einen dachartigen Abschluss 303 des U-förmigen Querschnitts der Unterkonstruktion 200. Die Distanzelemente 300 sind beabstandet voneinander an den Abluftteilen 210, 220 angeordnet und bilden hierbei weitere Abluftöffnungen.

Auf den Distanzelementen 300 ist die Aufsatzkappe 100 in lösbarer Verbindung angeordnet, wobei bei dieser Ausführung der Erfindung die beiden Abluftteile 210, 220 einen vom zweiten Falz 212, 222 beabstandeten Endbereich 214, 224 aufweisen, der als Halteleiste für die Aufsatzkappe 100 fungiert.

Auf diese Weise bilden die beiden Seitenwände 210A, 220A der Abluftteile 210, 220 mit den Distanzelementen 300 einen ersten Hinterlüftungsraum 410, der über die durch die voneinander beabstandet angeordneten Distanzelemente 300 ausgebildeten Belüftungsöffnungen mit einem zweiten Hinterlüftungsraum 420 in Strömungsverbindung steht. Dieser zweite Hinterlüftungsraum 420 wird jeweils durch die Distanzelemente 300, den beiden Belüftungsebenen 213, 223 und der Aufsatzkappe 100 gebildet und steht über die Durchtrittsöffnungen 230 der beiden Abluftteile 210, 220 mit der Außenluft in Verbindung.

Somit erfolgt die Belüftung bzw. Entlüftung über die Strömung der Luft - in der Querschnittsansicht der Fig. 2 mit strichlierten Pfeilen eingezeichnet - vom ersten Hinterlüftungsraum 410 zum zweiten Hinterlüftungsraum 420 nach außen.

Für eine einfachere Montage der Abluftteile 210, 220 auf dem Dach weisen die beiden Seitenschenkel 210A, 220A einen schwenkbaren Schenkelabschnitt 215, 225 auf, mit deren Hilfe die beiden Abluftteile 210, 220 an die jeweilige Dachschräge bei Bedarf durch Verschwenken der Schenkelabschnitte 215, 225 in Richtung der Pfeile A angepasst werden können.

In der Fig. 3 ist die Firstlüftung 1000 in einer zusammengebauten Ansicht gezeigt, wie sie bei der Montage am Dach zum Einsatz kommt.

In den Figuren 4 bis 7 ist eine weitere Ausführung der Erfindung dargestellt, wobei die darin beschriebene Firstlüftung 1000 insbesondere zur Montage auf Steildächern 700 entwickelt wurde.

Die erfindungsgemäße Firstlüftung 1000 weist erneut eine Aufsatzkappe 100 auf, die auf einem bei dieser Ausführung der Erfindung einstückig ausgebildeten Abluftteil 210 mittels Schnappverbindung angeordnet ist. Dieses Abluftteil 210, das somit als Halteleiste für die Aufsatzkappe 100 fungiert und eine im Wesentlichen gleiche Längserstreckung wie die Aufsatzkappe 100 und einen im Wesentlichen U-förmigen Querschnitt aufweist, verfügt über eine Vielzahl von Durchtrittsöffnungen 230 in seinen Belüftungsebenen 213, 223, die zwischen dem ersten Falz 211, 221 und dem zweiten Falz 212, 222 angeordnet sind. Zusätzlich verfügt das Abluftteil 210 über eine in Einbaulage im Wesentlichen horizontal verlaufenden Abluftebene 226, die zwischen den beiden ersten Falze 211, 221 verläuft und weitere Abluftöffnungen 231 aufweist. Diese Abluftöffnungen 231 sind durch Laschen 232 in der Abluftebene 226 ausgebildet, die jeweils über einen aufgebogenen Endbereich 232A verfügen, der aus der Abluftebene 226 herausragt und im zusammengebauten Zustand als Distanzhalter in Bezug auf die Aufsatzkappe 100 fungiert.

Das Abluftteil 210 ist im zusammengebauten Zustand auf einem unteren Abdeckblech 500 mit im Wesentlichen U-förmigem Querschnitt mit Befestigungsmitteln, beispielsweise mittels Schrauben fixiert, wobei Abluftteil 210 und Abdeckblech 500 die Unterkonstruktion 200 im Sinne der Erfindung ausbilden. Das Abdeckblech 500 weist Belüftungsöffnungen 530 auf, die im zusammengebauten Zustand mit den Abluftöffnungen 231 des Abluftteils 210 in Strömungsverbindung stehen.

Des Weiteren weist das Abdeckblech 500 Befestigungsschenkel 510 auf, die im Montagezustand auf der Dachdeckung 710 aufliegen.

Diese Ausführungsform der erfindungsgemäßen Firstlüftung 1000 ist beispielsweise mittels Firstlattenbefestigung (Fig. 5), bestehend aus mehreren Firstlattenanker 600 und einer Firstlatte 610, auf dem Steildach 700 direkt auf der Dachdeckung 710 angeordnet.

In einer anderen Variante wird - wie in der Fig. 6 dargestellt - die erfindungsgemäße Firstlüftung 1000 beispielsweise mittels Schrauben direkt ohne Firstlattenbefestigung auf der Dachdeckung 710 montiert, wobei die Befestigungsschenkel 510 des Abdeckblechs 500 mittels Befestigungsmittel auf der Dachdeckung 710 fixiert werden.

Wie insbesondere den Figs 5 und 6 entnommen werden kann, steigt die Abluft vom Dach 700 in einen ersten Hinterlüftungsraum 410, der durch das U-förmige Abdeckblech 500 ausgebildet ist und strömt über die Entlüftungsöffnungen 530 in einen zweiten Hinterlüftungsraum 420, der durch die Aufsatzkappe 100 und das Abluftteil 210 gebildet ist. Die Abluft strömt anschließend aus dem zweiten Hinterlüftungsraum 420 über die Durchtrittsöffnungen 230 im Abluftteil 210 nach außen.

Damit erfährt die aus der Dachkonstruktion aufsteigende Abluft eine mehrfache Richtungsänderung und ein Eindringen von Feuchtigkeit von außen wird durch dieses Labyrinthsystem verhindert.

Ein wesentlicher Vorteil der erfindungsgemäßen Firstlüftung 1000 besteht insbesondere in ihrer einfachen Montage. Die erfindungsgemäße Firstlüftung ist modular aufgebaut und besteht im Wesentlichen aus speziellen Metallprofilen, die auf einfache Weise mit wenigen Handgriffen zusammengesetzt und auf den jeweiligen Dächern angebracht werden können.

## Patentansprüche

1. Firstlüftung (1000) zur Hinterlüftung eines Daches (700), mit einer Aufsatzkappe (100) und einer im Wesentlichen U-förmigen Unterkonstruktion (200), wobei die Unterkonstruktion (200) zumindest einen Abluftteil (210, 220) mit einer Vielzahl von Durchtrittsöffnungen (230) aufweist, **dadurch gekennzeichnet, dass** die Aufsatzkappe (100) einstückig ausgebildet und auf dem zumindest einen Abluftteil (210, 220) über zumindest eine Halteleiste anordenbar ist, wobei der zumindest eine Abluftteil (210) und/oder ein Endbereich (214, 224) des zumindest einen Abluftteils (210, 220) als Halteleiste fungiert.

2. Firstlüftung (1000) nach Anspruch 1, **dadurch gekennzeichnet, dass** die Aufsatzkappe (100) über Abstandselemente an dem zumindest einen Abluftteil (210, 220) abgestützt ist.

3. Firstlüftung (1000) nach Anspruch 1 oder 2, **dadurch gekennzeichnet, dass** die im Wesentlichen U-förmige Unterkonstruktion (200) aus einem Abluftteil (210) mit Abluftöffnungen (231) in einer Abluftebene (226) sowie einem Abdeckblech (500) gebildet ist, wobei das Abdeckblech (500) über Entlüftungsöffnungen (530) verfügt, die mit den Abluftöffnungen (231) in Strömungsverbindung stehen.

4. Firstlüftung (1000) nach Anspruch 2 oder 3, **dadurch gekennzeichnet, dass** die Abstandselemente als aufgebogene Laschen des Abluftteils (210) realisiert sind.

5. Firstlüftung (1000) nach einem der Ansprüche 3 oder 4, **dadurch gekennzeichnet, dass** das Abdeckblech (500) im Wesentlichen U-förmig ausgebildet ist und über zwei Befestigungsschenkel (510) auf einem Dach derart anordenbar ist, dass im montierten Zustand auf einem Dach, vorzugsweise einem Steildach (700), ein erster Hinterlüftungsraum (410) gebildet wird, der über die Entlüftungsöffnungen (530) des Abdeckblechs (500) und den Abluftöffnungen (231) des Abluftteils (210) mit einem zweiten Hinterlüftungsraum (420) in Strömungsverbindung steht, der durch den Abluftteil (210) und der Aufsatzkappe (100) gebildet ist, wobei der zweite Hinterlüftungsraum (420) über die Durchtrittsöffnungen (230) im Abluftteil (210) mit dem Außenbereich des Daches in Strömungsverbindung steht.

6. Firstlüftung (1000) nach Anspruch 5, **dadurch gekennzeichnet, dass** in dem ersten Hinterlüftungsraum (410) eine Firstlattenbefestigung mit zumindest einem Firstlattenanker (600) und einer Firstlatte (610) angeordnet ist.

7. Firstlüftung (1000) nach Anspruch 1 oder 2, **dadurch gekennzeichnet, dass** die im Wesentlichen U-förmige Unterkonstruktion (200) zwei spiegelgleiche Abluftteile (210, 220) mit einer Vielzahl von Durchtrittsöffnungen (230) aufweist, die vorzugsweise über zumindest zwei Distanzelemente (300) miteinander verbunden sind.

8. Firstlüftung (1000) nach Anspruch 7, **dadurch gekennzeichnet, dass** im montierten Zustand auf einem Dach, vorzugsweise einem Flachdach, die beiden Abluftteile (210, 220) und die in einem Abstand zueinander angeordneten Distanzelemente (300) mit dem Dach einen ersten Hinterlüftungsraum (410) ausbilden, der über den Abstand zwischen den Distanzelementen (300) mit einem zweiten Hinterlüftungsraum (420) in Strömungsverbindung steht, wobei der zweite Hinterlüftungsraum (420) über die Durchtrittsöffnungen 230) der beiden Abluftteile mit dem Außenbereich des Daches in Strömungsverbindung steht.

9. Firstlüftung (1000) nach einem der Ansprüche 1 bis 8, **dadurch gekennzeichnet, dass** die Unterkonstruktion (200) und die Aufsatzkappe (100) sowie die Distanzelemente als Metallprofile aus Blech gefertigt sind.
